# FASCICULE DE BREVET EUROPEEN

(11) **EP 0 006 645 B1**
(45) Date de publication et mention de la délivrance du brevet: **17.02.1982**
(21) Numéro de dépôt: 79200257.8
(22) Date de dépôt: 25.05.1979
(51) Int. Cl.: E05B 65/52, E05B 65/48, A45C 13/10

(54) **Dispositif de fermeture d'un bagage**
Verschlusseinrichtung für Koffer
Locking device for luggage

(30) Priorité: 22.06.1978 FR 7820084
(43) Date de publication de la demande: 09.01.1980
(73) Titulaire: Superior S.A., F-25009 Besançon (FR)
(72) Inventeur: Castanier, Philippe, F-25870 Geneuille (FR)
(74) Mandataire: Silhol, Christian Maurice Alfred

## Description

L'invention concerne un dispositif de fermeture d'un bagage qui est constitué d'un fond et d'un couvercle assemblés par une charnière, le dispositif étant composé de deux parties, l'une contenant un mécanisme de fermeture commandé par un bouton poussoir, l'autre étant une gâche munie de moraillons. Ce dispositif comporte à l'intérieur de la première partie au moins une tige pourvue, dans la partie médiane, d'une ouverture dans laquelle pénètre l'extrémité du poussoir qui commande la translation de la tige ou des tiges, celles-ci effectuant le verrouillage et le dégagement des moraillons de la gâche.

La plupart des bagages connus sont munis soit de fermetures rapides à glissières lorsqu'ils sont souples soit de plusieurs serrures, en général deux, réparties sur le cadre et comportant un verrouillage par clef unique.

Sauf sur les bagages d'un prix élevé, les serrures résistent mal à un usage prolongé à cause des efforts, souvent excessifs, auxquels la fermeture d'un côté puis de l'autre les soumet. Une seule serrure centrale est, souvent associée à deux crochets latéraux rabattables, disposés de part et d'autre de la serrure centrale et à égale distance de celle-ci. Mais ces accessoires ne sont pas verrouillables, et, s'ils sautent parce que la valise est trop remplie ou pour toute autre cause, le cadre du couvercle risque d'être faussé et la valise de bâiller.

Parmi les dispositifs connus on peut citer ceux qui sont décrits par les quatre brevets ci-après résumés.

Le DE-A-1.902.360 SCHMALE décrit un dispositif de fermeture comportant un élément de fermeture (38) muni d'ouvertures latérales (37) et une comière (35) avec des crochets de fermeture (36) possédant un épaulement et une face biseautée mais ce dispositif ne comporte pas de commande unique et centrale d'ouverture et de verrouillage contrôlant l'ensemble des moraillons.

Le US-A-2 455 069 LAUNDER décrit une serrure formée à partir de deux tubes (1,3) coulissant l'un dans l'autre sous l'action d'un ressort (9). Chacun desdits tubes comporte des ouvertures (2,12) destinées à recevoir des crochets de fermeture (8,13). Dans une telle serrure, le risque de grippage de deux tubes concentriques coulissant l'un dans l'autre est assez grand et il est nécessaire de prévoir un ressort puissant conduisant à une pression d'ouverture importante.

Le BE-A-556.115 DRESCHER et KIEFER concerne une serrure pour sac de dame et le doigt (14), muni d'une surface oblique (15), agit exclusivement sur la pièce de blocage, mais son action doit être conjuguée avec une traction exercée sur le bord inférieur (6) du cadre (1) de la serrure, d'où la nécessité d'employer ses deux mains pour ouvrir la serrure.

Le DE-C-64 718 décrit un dispositif de fermeture comportant un bouton poussoir central (b) deux boutons (f') à glissière répartis de part et d'autre du bouton central, et une gâche pourvue de moraillons. Il s'agit d'une fermeture en trois points comportant chacun des moyens de fermeture et de dégagement des moraillons, sans liaison entre eux.

Le but de l'invention consiste à fournir un dispositif de fermeture facilement adaptable sur la majorité des bagages, et qui renforce la rigidité du couvercle par plusieurs points de verrouillage rendus effectifs par la manoeuvre d'un seul mécanisme.

A cette fin, le dispositif de fermeture selon l'invention est caractérisé par le fait que l'une de ses deux parties est un coffre qui est formé essentiellement de deux plaques planes et parallèles dont l'écartement est maintenu par des pontets, l'une de ces plaques comportant une pluralité d'ouvertures dont les dimensions et la disposition longitudinale correspondent à celles des moraillons et, sensiblement en face de chaque ouverture du coffre, la ou les tiges du mécanisme de fermeture présentent des ouvertures correspondantes dans lesquelles pénètrent les moraillons de la gâche, le verrouillage du dispositif de fermeture étant obtenu par la translation de la ou des tiges, un décrochement des moraillons venant directement en prise avec le rebord desdites ouvertures.

Le principal avantage d'un tel dispositif réside dans le fait que la répartition des moraillons sur une des coques formant couvercle contribue à la fois à un bon équilibrage des efforts et à la rigidité de ladite coque.

D'autres avantages ressortiront de la description d'une forme de réalisation, préférentielle mais non limitative, et du dessin dans lequel:
la figure 1 est une vue en perspective du dispositif;
la figure 2 est un schéma d'une forme d'exécution du mécanisme;
la figure 3 est un schéma d'une variante du mécanisme;
la figure 4 est une vue à plat de la figure 3;
la figure 5 est un schéma du dispositif d'éjection des moraillons;
la figure 6 est un schéma d'une autre variante du mécanisme;
la figure 7 est une vue à plat de la figure 6;
les figures 7a et 7b sont des détails de la figure 6.

On se reporte à la figure 1 sur laquelle le dispositif est constitué par un coffre 1 contenant un mécanisme de fermeture dont le bouton de commande 2 est seul visible, des ouvertures 3 réparties également sur une même face latérale du coffre, de part et d'autre du bouton. Il comporte également une gâche 4, munie de moraillons 5 au droit de chaque ouverture 3. Le coffre 1 et la gâche 4 sont respectivement fixés chacun sur une des coques du bagage (non représentées). Ces deux parties constitutives du dispositif sont d'une longueur appropriée à celle du bagage qu'elles équipent et contribuent, par leur rigidité propre, à l'amélioration de la rigidité desdites coques ou du cadre à l'intérieur duquel elles sont fixées par des moyens connus, rivets, vis, soudure, etc.

Le coffre 1 comporte un décrochement 6 permettant de placer une poignée rabattable pour porter le baggage, poignée dont les points d'ancrage 7, et de pivotement sont précisément situés sur les pans de ce décrochement. La solidité de ces points 7 tient au fait que le dessus 8 du coffre 1 offre 1 une grande résistance à l'arrachement, le poids du bagage étant réparti sur une surface importante de sa périphérie.

La gâche 4 porte, également répartis sur sa longueur et implantés de façon à se trouver en faces des ouvertures 3 du coffre 1, des moraillons 5, dont l'extrémité 5a est chanfreinée pour faciliter leur introduction dans lesdites ouvertures.

Les moraillons comportent un décrochement 5b nécessaire au maintein de la gâche 4 par le mécanisme contenu dans le coffre 1.

La figure 2 représente le schéma d'une forme de réalisation du mécanisme de fermeture constitué par deux tiges 9, coudées, coulissant sur des paliers 10, qui facilitent leur déplacement linéaire commandé par le bouton poussoir 2 dûment muni d'un barillet de verrouillage bloqué par une clef.

Le bouton 2 est conique à son extrémité en contact avec les tiges 9, elles-mêmes chanfreinées auxdits points de contact de façon qu'une pression exercée sur le bouton 2 produise un déplacement latéral de chaque tige 9 dans les paliers 10. Des moyens sont prévus pour ramener les tiges 9 à leur position initiale, ici des ressorts 11, accrochés d'un côté sur le coffre 1, de l'autre sur chaque tige 9, de façon que l'effort de traction s'exerce parallèlement à l'axe desdites tiges.

Sensiblement en face de chaque ouverture 3 du coffre 1, les tiges 9 présentent des lumières 9b dans lesquelles pénètrent les moraillons 5 de la gâche 4.

Les figures 3 et 4 représentent une autre forme de réalisation du mécanisme de fermeture situé dans le coffre 1, dans laquelle la tige 9' est d'une seule pièce, percée, en face du bouton 2', d'une oubverture oblongue 9'a.

L'extrémité 2'a du bouton 2' forme un triangle rectangle isocèle dont l'hypothénuse frotte contre une paroi de l'ouverture 9'a, de façon que la pression P exercée sur le bouton 2' déplace la tige 9' et avec elle les taquets porteurs des ouvertures 9'b.

Afin de faciliter l'éjection des moraillons 5' hors des ouvertures_3' une lame ressort 100 (fig. 5) est fixée sur la paroi du coffre, au droit de chaque ouverture 3'. Cette lame-ressort 100, comprimée lors de la fermeture de la valise, exerce sa pression sur l'extrémité des moraillons dès que le déplacement de la tige 9' met les ouvertures 9'b de la tige en face des ouvertures 3' du coffre et dégage le décrochement 5'b des moraillons.

Les figures 6 et 7 représentent une autre variante de réalisation du mécanisme situé à l'intérieur du coffre 1.

Le coffre 1 est constitué essentiellement par deux plaques planes 12,13 l'une au moins étant munie d'ouvertures dont l'écartement est maintenu par des pontets 14 servant de support à des tringles 1 5 portant des ouvertures 15a destinées à recevoir chacune un moraillon 5. Une des extrémités 15b de chaque tringle 15 est coudée et rentre dans une plaque 16 portant un orifice 16a de réception correspondant.

L'autre extrémité 15c supporte un ressort travaillant en compression, qui repousse l'ensemble du mécanisme après l'introduction des moraillons dans les ouvertures 15a. La plaque 16 est suspendue, en son milieu par une double équerre 17, formant bouton de commande, qui se déplace dans une glissière 19 fixée sur le dessus du coffre 1 constituant un élément de la périphérie du bagage (fig. 7a et 7b). Un barillet 18 muni d'une serrure de sécurité permet de bloquer les déplacements de la double équerre 17 par insertion d'un piton 20, fixé sur le chant opposé du coffre 1, dans l'extrémité du barillet située à l'intérieur dudit coffre.

Ce type de barillet, couramment employé pour la fermeture des portières d'automobiles par exemple, constitue une serrure de sécurité d'un faible prix de revient, utilisant des clefs à combinaisons multiples. Il est possible également d'utiliser une serrure à chiffres ou à lettres.

Le dispositif de fermeture ainsi décrit forme un ensemble homogène, pouvant être fabriqué en quelques dimensions standardisées afin de permettre leur mise en place sur les bagages courants.

Le coffre 1 et la gâche 4 sont fixés à l'intérieur du bagage et ne présentent aucune saillie à l'extérieur. La simplicité du mécanisme de verrouillage est le garant d'une efficacité de longue durée. La fermeture du bagage s'effectue en exerçant simplement une pression suffisante pour rapprocher les deux coques, sans qu'il soit nécessaire de confirmer l'encliquetage des moraillons par une quelconque manoeuvre accessoire.

## Revendications

1. Dispositif de fermeture d'un bagage qui est constitué d'un fond et d'un couvercle assemblés par une charnière, le dispositif étant composé de deux parties, une première partie, contenant un mécanisme de fermeture commandé par un bouton poussoir (2, 2', 17), une deuxième partie étant une gâche (4) munie de moraillons (5), ce dispositif comporte à l'intérieur de la première partie au moins une tige (9, 9', 15, 16) pourvue, dans la partie médiane, d'une ouverture (9a, 9'a) dans laquelle pénètre l'extrémité du bouton poussoir (2, 2', 17) qui commande la translation de la tige (9') ou des tiges (9, 15, 16) celles-ci effectuant le verrouillage et le dégagement des moraillons (5) de la gâche (4), caractérisé par le fait que la première partie est un coffre (1) qui est formé essentiellement de deux plaques (12, 13) planes et parallèles dont l'écartement est maintenu par des pontets (14), l'une de ces plaques comportant une pluralité d'ouvertures (3) dont les dimensions et la disposition longitudinale correspondent à celles des moraillons (5) et, sensiblement en face de chaque ouverture du coffre, la ou les tiges (9, 9', 15) présentent des ouvertures (9b, 9'b, 15a) dans lesquelles pénètrent les moraillons (5) de la gâche (4), le verrouillage du dispositif de fermeture étant obtenu par la translation de la tige (9, 9', 15), un décrochement (5b) des moraillons venant directement en prise avec le rebord des ouvertures (9b, 9'b, 15a).

2. Dispositif de fermeture d'un bagage selon la revendication 1, caractérisé par le fait qu'il comporte, à l'intérieur du coffre (1 ) une tige (9'), pourvue, dans sa partie médiane d'une ouverture (9'a) dans laquelle pénètre l'extrémité triangulaire (2'a) du bouton poussoir (2'), ainsi que des taquets munis d'ouvertures (9'b), également répartis de part et d'autre de l'ouverture (9'a).

3. Dispositif de fermeture d'un bagage selon la revendication 1, caractérisé par le fait qu'il comporte, à l'intérieur du coffre (1), deux tiges (9, 15) de formed et de longueur égales, situées de part et d'autre du bouton poussoir (2) qui commande leur translation.

4. Dispositif de fermeture d'un bagage selon la revendication 1, caractérisé par le fait que le dessus (8) du coffre (1) forme un élément de la périphérie du bagage, et par le fait que ce dessus (8) comporte, dans sa partie médiane, un décrochement (6) au milieu duquel est disposé le bouton pousoir (2), les faces planes (7) d'extrémité du décrochement (6) étant pourvues de moyens aptes à retenir une poignée de transport du bagage.

5. Dispositif de fermeture d'un bagage selon la revendication 4, caractéisé par le fait que la ou les tiges (9, 9', 15) sont coudées afin de pouvoir coulisser sous le décrochement (6) et qu'un ressort de rappel (11) de chaque tige (9, 9', 15) prend appui sur chaque face plane (7) d'extrémité, à l'intérieur du décrochement (6).

6. Dispositif de fermeture d'un bagage selon la revendication 5, caractérisé par le fait que la commande de la translation de chaque tige (15) est constituée par une plaque (16) reliée par ses extrémités (16a) auxdites tiges (15) et suspendue en son centre par une double équerre (17) mobile sur une glissière (19) placée sur le dessus (8) du coffre (1) extérieur au bagage.

7. Dispositif de fermeture d'un bagage selon la revendication 1, caractérisé par le fait que la gâche (4) est une plaque plane rectangulaire comportant d'un même côté longitudinal au moins deux moraillons (5) identiques, situés symétriquement de part et d'autre du centre du rectangle, dans le plan de la plaque.

8. Dispositif de fermeture d'un bagage selon la revendication 7, caractérisé par le fait que l'extrémité des moraillons (5) située à l'opposé de leur base sur le rectangle, est biseautée de façon à faciliter leur introduction dans les ouvertures (3) du coffre (1) et comportent un épaulement (5b) permettant leur immobilisation dans le coffre (1).

## Claims

1. Device for locking luggage consisting of a bottom and a cover assembled by hinge means. which comprises two sections, namely a first section containing the lock mechanism controlled by a push-button (2, 2', 17), the other section consisting of a catch (4) provided with clasps (5), this device comprising inside the first section at least one rod (9, 9', 15, 16) provided, in its intermediate portion, with an aperture (9a, 9'a) engageable by the end of the push-button (2, 2', 17) which controls the translation of the rod (9') or rods (9, 15, 16), said rod or rods being adapted to lock and release the clasps (5) of said catch (4), characterized in that the first section consists of a case (1) made essentially of two parallel flat plates (12, 13) kept at a relative spacing by means of bridge pieces (14), one plate having a plurality of openings (3) formed therethrough, the size and longitudinal arrangement of said openings corresponding to those of said clasps (5) and that said rods (9, 9', 15) comprise apertures (9b, 9'b, 15a) registering substantially with each case opening and engageable by the clasps (5) of said catch (4), the device being locked by causing a movement of translation of said rod (9, 9', 15) so that an inner shoulder (5b) of each clasp engages directly the edge of the corresponding aperture (9b, 9'b, 15a).

2. Luggage locking device according to claim 1, characterized in that it comprises, inside said case (1), a rod (9') provided intermediate its ends with an aperture (9'a) engageable by the triangular end (2'a) of said push-button (2'), as well as perforated cleats (9'b) also disposed at spaced intervals on either side of said aperture (9'a).

3. Luggage locking device according to claim 1, characterized in that it comprises inside said case (1) a pair of rods (9, 15), of same shape and length, disposed on either side of the push-button (2) controlling their translation.

4. Luggage locking device according to claim 1, characterized in that the top of the case (1) is an integral part of the luggage periphery, and that said top (8) comprises in its central area a recess (6) receiving said push-button (2) in the middle thereof, the flat end faces (17) of said recess (6) comprising means capable of retaining a luggage transport handle.

5. Luggage locking device according to claim 4, characterized in that said rod or rods (9, 9', 15) are cranked to permit the sliding movements thereof beneath said recess (6) and that a return spring (11) associated with each rod (9, 9', 15) bears resiliently against each flat end face (7) inside said recess (6).

6. Luggage locking device according to claim 5, characterized in that said catch (4) consists of a plate (16) connected at its ends (16a) to said rods (15) and suspended intermediate its ends by means of a movable double square (17) from a slideway (19) disposed on the top (8) of the case (1) externally of the luggage.

7. Luggage locking device according to claim 1, characterized in that said catch (4) consists of a flat rectangular plate comprising on a same longitudinal side at least two identical clasps (5) disposed symmetrically on either side of the centre of the rectangle, in the plane of said plate.

8. Luggage locking device according to claim 7, characterized in that the ends of said clasps (5) which are opposite their bases on said rectangle are bevelled to facilitate their penetration into the apertures (3) of said case (1) and comprise a shoulder (5b) for holding them against movement within said case (1).

## Patentansprüche

1. Schliessvorrichtung für ein Gepäckstück aus einem Boden und einem mittels eines Scharniers hieran angelenkten Deckel, welche aus zwei Teilen besteht, von denen der eine Teil den mit einem Druckknopf (2, 2', 17) betätigbaren Schliessmechanismus enthält und der andere Teil eine Schliessleiste (4) mit Schliesshaken (5) ist und wobei im Innern des ersten Teiles wenigstens eine Schubstange (9, 9', 15, 16) mit einer Oeffnung (9a, 9'a) in ihrem Mittelabschnitt angeordnet ist, in welche das Ende des Druckknopfes (2, 2', 17) eingreift und eine Längsverschiebung der Schubstange (9') bzw. der Schubstangen (9, 15, 16) auslöst, die ihrerseits die Verriegelung und die Freigabe der Schliesshaken (5) an der Schliessleiste (4) bewirken, dadurch gekennzeichnet, dass der erste Teil als ein Schliesskasten (1) aus zwei ebenen, parallelen Platten (12, 13) ausgebildet ist, die mittels Stegen (14) im Abstand voneinander gehalten werden und von denen eine mit einer Mehrzahl von Oeffnungen (3) versehen ist, deren Abmessungen und Anordnungen denjenigen der Schliesshaken (5) gegenüber jeder Oeffnung des Schliesskastens entsprechen, und dass die Schubstange bzw. Schubstangen (9, 9', 15) Oeffnungen (9b, 9'b, 1 5a) aufweisen, in welche die Schliesshaken (5) der Schliessleiste (4) eingreifen, wobei die Verriegelung der Schliessvorrichtung durch die Längsverschiebung der Schubstange bzw. Schubstangen (9, 9', 15) erfolgt, indem eine Schulter (5b) an den Schliesshaken unmittelbar hinter den Rand der Oeffnungen (9b, 9'b, 15a) greift.

2. Gepäckstückschliessvorrichtung nach Anspruch 1, dadurch gekennzeichnet, dass im Innern des Schliesskastens (1) eine Schubstange (9') mit einer Oeffnung (9'a) in ihrem Mittelabschnitt angeordnet ist, in welche das dreieckförmige Ende (2'a) des Druckknopfes (2') eingreift, und dass Klötze mit Oeffnungen (S'b) gleichmässig beiderseits der Schubstangenöffnung (9'a) verteilt sind.

3. Gepäckstückschliessvorrichtung nach Anspruch 1, dadurch gekennzeichnet, dass im Innern des Schliesskastens (1) zwei Schubstangen (9, 15) gleicher Form und Länge beiderseits des Dreckknopfes (2) angeordnet sind, welcher ihre Längsverschiebung bewirkt.

4. Gepäckstückschliessvorrichtung nach Anspruch 1, dadurch gekennzeichnet, dass die Oberseite (8) des Schliesskastens (1) einen Teil des Umfanges des Gepäckstückes bildet und dass diese Oberseite (8) in ihrem Mittelabschnitt eine Ausnehmung (6) aufweist, in deren Mitte der Druckknopf (2) angeordnet ist und deren ebene Endflächen (7) mit Einrichtungen zur Aufnahme eines Handgriffes zum Transport des Gepäckstückes versehen sind.

5. Gepäckstückschliessvorrichtung nach An- spruch 4, dadurch gekennzeichnet, dass die .Schubstange bzw. Schubstangen (9, 9', 15) gekröpft sind, um unter der Ausnehmung verschiebbar zu sein, und dass eine Rückholfeder (11) an jeder Schubstange (9, 9', 15) an jeder ebenen Endfläche (7) im Innern der Ausnehmung (6) angreift.

6. Gepäckstückschliessvorrichtung nach Anspruch 5, dadurch gekennzeichnet, dass die Längsverschiebung jeder Schubstange (15) mittels einer Platte (16) erfolgt, die an ihren Enden (16) mit den Schubstangen (15) verbunden ist und in ihrer Mitte an einem Profilstück (17) hängt, welches auf einer Gleitschiene (19) auf der Oberseite (8) des Schliesskastens (1) ausserhalb des Gepäckstückes verschiebbar ist.

7. Gepäckstückschliessvorrichtung nach Anspruch 1, dadurch gekennzeichnet, dass die Schliessleiste (4) eine ebene, rechteckige Platte ist mit wenigstens zwei gleichen Schliesshaken (5) an einer Längsseite, die symmetrisch beiderseits der Rechteckmitte in der Plattenebene angeordnet sind.

8. Gepäckstückschliessvorrichtung nach Anspruch 7, dadurch gekennzeichnet, dass Ende der Schliesshaken (5) gegenüber ihrer Basis am Rechteck abgeschrägt ist, um ihre Einführung in die Oeffnungen (3) des Schliesskastens (1) zu erleichtern, sowie mit einer Schulter (5b) versehen ist, welche ihre Verriegelung in dem Schliesskasten (1) ermöglicht.
